# FASCICULE DE BREVET EUROPEEN

(11) **EP 0 732 559 B1**
(45) Date de publication et mention de la délivrance du brevet: **28.07.1999**
(21) Numéro de dépôt: 96400523.5
(22) Date de dépôt: 14.03.1996
(51) Int. Cl.: F26B 21/04, F26B 15/14

(54) **Séchoir pour produits en terre cuite**
Trockner für Tonwaren
Dryer for earthenware products

(30) Priorité: 14.03.1995 FR 9502949
(43) Date de publication de la demande: 18.09.1996
(73) Titulaire: CERIC Société Anonyme, F-75008 Paris (FR)
(72) Inventeur: Hatton, Philippe, 95400 Arnouville les Gonesse (FR)
(74) Mandataire: Loyer, Bertrand

(56) Documents cités:
- EP-A- 0 098 462
- WO-A-93/25360
- CH-A- 340 768
- FR-A- 1 096 717
- FR-A- 1 101 524
- FR-A- 2 441 142
- GB-A- M4 011
- US-A- 1 539 230
- US-A- 2 928 158

## Description

La présente invention concerne un séchoir tel que ceux utilisés dans l'industrie des terres cuites.

La fabrication de ce type de produit comporte essentiellement trois phases : dans une première phase la terre est mise en forme soit par moulage soit par filage par extrusion ce qui nécessite qu'elle soit à l'état semi-pâteux c'est-à-dire ayant un fort pourcentage d'humidité ; puis dans une deuxième phase les produits mis en forme mais crus sont séchés de façon à ne contenir pratiquement plus d'eau ; et enfin ils sont cuits à haute température dans un four de cuisson.

La présente invention est relative à un séchoir pour la mise en oeuvre de la deuxième phase.

Dans les séchoirs actuellement utilisés, les produits crus et humides sont disposés sur des claies ; les claies sont disposées en couches superposées sur des wagonnets qui sont introduits dans une enceinte. Cette enceinte est alors traversée par un courant d'air qui provoque un séchage des produits crus.

Il est connu d'agir sur le volume, le taux d'humidité et la température de l'air qui passe sur les produits crus pour les sécher.

Il existe un grand nombre de séchoirs ayant des ventilations de types variés : longitudinale, transversale, avec rotation des circuits d'air ou autres, mais on n'a jamais pu obtenir une homogénéité entièrement satisfaisante du séchage des produits ni une reproductivité fidèle des cycles de séchage. Le degré de séchage varie selon la position du produit par rapport à la source d'air, les produits les plus près séchant plus rapidement que les produits plus éloignés et l'air arrivant aux produits éloignés étant plus chargé d'humidité et moins chaud que l'air arrivant sur les produits les plus proches.

Le procédé de séchage selon la présente invention consiste à déposer les produits sur des claies de faible largeur pouvant recevoir sur cette largeur un ou deux produits à sécher, à empiler ces claies de façon à constituer des alignements de faible largeur et grande longueur puis à disposer ces alignements dans une enceinte de façon telle que chaque alignement soit encadré par deux espaces dont l'un est en pression et l'autre en dépression pour que l'air de séchage traverse ledit alignement avec une vitesse pratiquement constante, ce après quoi, il est régulé en température et en humidité puis recyclé de telle sorte que les produits reçoivent tous pratiquement la même quantité d'air, à la même température et au même degré hygrométrique.

Selon ce procédé on peut aussi inverser périodiquement la circulation de l'air d'un espace à l'autre au cours d'un même cycle de séchage.

L'invention concerne également une installation pour la mise en oeuvre de ce procédé selon la revendication 3.

L'installation selon l'invention peut également comporter les dispositions suivantes :
- les espaces dans lesquels arrive l'air de séchage sont occupés par des caissons allongés munis d'ouvertures par lesquelles l'air est insufflé à travers l'alignement faisant face audit caisson,
- les espaces par lesquels l'air arrive et ceux par lesquels il est évacué sont occupés par des caissons allongés, de sorte que chaque alignement est encadré de caissons sur ses deux côtés les uns en pression et les autres en dépression, l'enceinte de séchage comportant n alignements de claies et n + 1 caissons de ventilation.

La présente invention présente d'autre part l'avantage d'être utilisable aussi bien pour les séchoirs dits "à chambre" que pour les séchoirs du type "tunnel".

A titre d'exemples non limitatifs et pour faciliter la compréhension de l'invention, on a représenté aux dessins annexés :
Figure 1, une vue schématique d'un séchoir à un alignement mettant en oeuvre le procédé selon l'invention,
Figure 2, une variante de réalisation du dispositif à la figure 1,
Figure 3 une vue de face d'un séchoir à chambre selon l'invention, avec un détail agrandi,
Figure 4 une vue de dessus du séchoir de la figure 3,
Figure 5 une vue en coupe selon I-I de la figure 3,
Figure 6 une vue en élévation latérale en coupe selon II-II du séchoir de la figure 4,
Figure 7 une vue de face d'un séchoir tunnel de grandes dimensions avec un détail agrandi,
Figure 8 une vue d'une variante de réalisation de la disposition des éléments constitutifs du séchoir de la figure 7,
Figure 9 une vue en plan des figures 7 et 8,
Figure 10 une vue en élévation latérale et en coupe du séchoir des figures 7 à 9.

La figure 1 représente une enceinte 1, au milieu de laquelle on a disposé un alignement 2 de claies 3 portant les produits 6 à sécher.

Les claies 3 sont munies de moyens qui permettent de les empiler les unes sur les autres tout en ménageant suffisamment d'espace pour que l'air puisse circuler entre chaque produit 6 et le dessous de la claie 3 qui est au-dessus. Ces moyens sont en eux-mêmes connus. Comme cela est représenté à titre d'exemple sur les figures 5 et 10, les claies peuvent avoir une section en H.

Selon l'invention, comme cela est représenté, ces claies ont une faible largeur et ne portent qu'un seul ou éventuellement deux produits 6. Ainsi, par faible largeur, on entend une dimension correspondant aux dimensions d'une brique ou d'une tuile, genre tuile mécanique, c'est-à-dire environ 40 cm.

Ces claies 3 sont disposées en piles, alignées les unes derrière les autres afin de réaliser ce que l'on appellera ci-après un "alignement", c'est-à-dire une sorte de mur ayant une épaisseur de l'ordre de 50 cm déterminée par la largeur des claies 3, une hauteur de l'ordre de 1,5 m à 2 m, et une longueur correspondant à la longueur de l'enceinte de séchage.

Les claies peuvent être carrées ou bien être rectangulaires comme cela est représenté sur les figures. Dans tous les cas, leur largeur doit être faible, de l'ordre de 50 cm et leur longueur est adaptée aux moyens de manutention dont on dispose : ce qui importe, c'est que la largeur des alignements 2 soit faible, c'est-à-dire de l'ordre de 50 cm.

Comme on le voit sur la figure 1, l'alignement 2 est disposé au milieu de l'enceinte 1, ce qui a pour effet qu'il est encadré par deux volumes A et B.

L'air de séchage est amené à l'enceinte par une conduite 7 et puis amené au volume A par une conduite 8 ; cet air passe de A en B en traversant l'alignement 2 ; puis est évacué par la conduite 10.

Il est à noter que l'air de séchage en allant de l'espace A (en pression) vers l'espace B (en dépression) ne traverse qu'un seul alignement 2. Il est ensuite régulé en température et en humidité avant d'être réinsufflé en A et de retraverser l'alignement 2.

Les moyens de régulation sont en eux mêmes connus : la conduite de retour 10 comporte une dérivation de sortie 10a munie d'une vanne l0b ; la conduite de distribution 7 comporte un ventilateur 11 un moyen de chauffage 12 et une conduite d'amenée d'air frais 13. Lorsque l'air est trop chargé d'humidité, il est évacué en 10a et de l'air extérieur est introduit en 13, pulsé par le ventilateur 11 et réchauffé en 12.

Pour simplifier les explications, le circuit 7, 13, 11, 12, 8, 10 sera ci-après appelé circuit de recyclage, même si l'air n'est que partiellement recyclé, une partie étant évacuée en 10a et une partie étant nouvellement admise en 13.

Il est possible d'inverser le sens de circulation de l'air et son débit peut être réglé au moyen de la vanne 9.

Le procédé selon l'invention consiste donc à faire traverser un seul alignement de faible largeur à la fois par l'air de séchage. Cette largeur étant faible et la circulation de l'air pouvant être inversée, il en résulte que tous les produits 6 reçoivent pratiquement la même quantité d'air à la même température et au même degré hygrométrique, ce qu' il n'est pas possible d'obtenir avec les dispositifs connus.

Pour mieux contrôler cette circulation de l'air, il est préférable de disposer des caissons 4 munis d'ouvertures 5 dans les espaces A et/ou B.

Dans le mode de réalisation illustré à la figure 1, il y a un caisson 4 dans l'espace A seulement, l'espace B étant simplement mis en dépression par l'action du ventilateur 11.

Dans le mode de réalisation illustré aux figures 2 à 10, il y a des caissons 4 dans tous les espaces A et B (les espaces A étant en pression et les espaces B en dépression).

Les figures 3 à 6 représentent un troisième exemple de réalisation d'un dispositif de séchage mettant en oeuvre le procédé selon l'invention.

Le séchoir est constitué par une enceinte 1 parallélépipédique à l'intérieur de laquelle sont disposés parallèlement l'un à l'autre deux alignements 2a et 2b de claies empilées.

Chaque alignement 2a ou 2b est constitué par une succession de piles de claies 3. Dans l'exemple représenté à la figure 6, les alignements 2 sont réalisés en alignant bout à bout six piles de claies 3.

Sur la figure 3, les deux alignements 2a et 2b sont disposés de façon qu'ils soient parallèles entre eux et parallèles aux parois latérales de l'enceinte 1 de manière à ménager entre les deux alignements 2a, 2b un espace A et à l'extérieur de ces deux alignements, deux espaces B, un des espaces B étant compris entre l'alignement 2a et la paroi latérale de l'enceinte 1 qui lui est proche et l'autre espace B étant compris entre l'alignement 2b et l'autre paroi latérale de l'enceinte 1.

Le procédé selon l'invention consiste à faire circuler l'air de ventilation soit de A vers les deux espaces B en traversant les alignements 2a, 2b soit inversement depuis les espaces extérieurs B vers l'espace intérieur A.

Comme la largeur des claies 3 est faible et ne laisse place qu'à un ou deux produits, on obtient ainsi que tous les produits 6 reçoivent pratiquement la même quantité d'air, à la même température et au même degré hygrométrique, ce qu'il n'est pas possible d'obtenir avec les dispositifs connus.

Chaque caisson 4 est percé d'une pluralité d'orifices 5. Cependant les caissons 4 occupant les volumes B ne seront munis d'orifices 5 que du côté tourné vers un alignement, 2a ou 2b.

En d'autres termes, le caisson 4 extérieur gauche sur la figure 2 ne sera muni d'orifices 5 que sur son côté droit, le caisson 4 extérieur droit ne sera muni d'orifices 5 que sur son côté gauche et le caisson intérieur 4 sera muni d'orifices 5 sur ses deux côtés.

De préférence, les orifices 5 seront disposés de façon à se trouver chacun au-dessus d'une claie 3 ; mais cela n'est pas obligatoire parce que l'on doit pouvoir utiliser dans un même séchoir des claies 3 de hauteurs " h " variées.

La circulation de l'air de séchage est assurée par une conduite de distribution 7, disposée au-dessus des alignements 2, qui au moyen de plusieurs conduites verticales 8 alimente le caisson central 4 (correspondant au volume intérieur A) ; tandis que l'air arrivant dans les caissons latéraux 4 (correspondant aux volumes B), après être passés sur les produits 6 à travers les alignements 2 (2a, 2b), est ramené par deux conduites 10 à la conduite de distribution 7.

Comme décrit précédemment, cette conduite de distribution 7 comporte un ventilateur 11 et un moyen de chauffage (ou échangeur de chaleur) 12 ; les conduites 8 sont munies de vannes 9 et les conduites 10, de sorties 10a commandées par des vannes l0b.

Les moyens tels que ventilateur 11 et vannes 9 permettent de régler à volonté le débit d'air dans les différents caissons et mêmes dans les différentes zones d'un même ensemble de caissons puisqu'il y a plusieurs conduites 8 munies chacune d'une vanne 9.

Le moyen de chauffage 12 permet de régler la température.

L'air de séchage est constamment recyclé dans le circuit constitué par la conduite 7, les conduites 8, les caissons 4 et les conduite 10, avec, comme cela a été expliqué plus haut évacuation ou non d'air s'étant chargé d'humidité en passant sur les produits 6 et introduction ou non d'air frais par le ou les orifices 13.

Comme cela est représenté à la figure 6, les empilements 2 sont amenés à l'intérieur de l'enceinte 1 par des convoyeurs 14 et l'enceinte est fermée par une porte 15, qui, comme dans l'exemple représenté, peut être un volet à enroulement.

Il est possible d'inverser le sens de rotation du ventilateur 11 et donc d'inverser le sens de circulation de l'air de séchage qui alors, au lieu d'arriver dans le caisson central pour aller dans les caissons extérieurs, arrivera dans les caissons extérieurs pour aller dans le caisson central ; et au cours d'un même cycle de séchage on peut inverser plusieurs fois le sens de circulation de l'air.

Le dispositif destiné à la mise en oeuvre du procédé de séchage selon l'invention en relation avec les figures 1 à 6 est un séchoir du type dit " à chambre " c'est-à-dire à l'intérieur duquel les produits demeurent immobiles à l'intérieur de l'enceinte pendant toute l'opération de séchage.

Mais ce procédé peut également être mis en oeuvre dans un séchoir de type " tunnel" c'est-à-dire qui est constitué par une enceinte traversée de bout en bout par les produits à sécher. Les figures 7 à 10 illustrent un dispositif de ce type pour la mise en oeuvre du procédé selon l'invention, dans lequel les mêmes éléments sont désignés par les mêmes références.

Dans cet exemple de réalisation l'enceinte 1 a des dimensions beaucoup plus importantes de sorte que l'on disposera une pluralité d'alignements, soit n, de sorte que ces n alignements seront encadrés par n + 1 volumes de circulation (A ou B), dans lesquels il y aura n + 1 caissons 4.

Les alignements 2 sont réalisés de façon identique de ce qui a été décrit plus haut, ainsi que les caissons 4.

En se reportant à la figure 7, on voit que l'on a six alignements 2 et sept caissons 4 ; il y a deux caissons 4 extérieurs et cinq caissons 4 intérieurs, c'est-à-dire compris entre deux alignements 2. Comme décrit précédemment, les caissons extérieurs 4 ne sont munis d'ouvertures 5 que sur un côté, celui tourné vers un alignement ; tandis que les caissons 4 intérieurs ont des orifices 5 des deux côtés.

En comparant les figures 3 et 7-8, on voit que la disposition des figures 7 et 8 est obtenue en multipliant la disposition de la figure 3 autant de fois qu'il y a de paires d'alignements 2, c'est-à-dire trois fois. Les canalisations de retour 10 se trouvant côte à côte sont alors rassemblées en une seule.

On peut, comme dans le cas de l'exemple de réalisation des figures précédentes, inverser à plusieurs reprises la circulation d'air pour avoir un séchage plus homogène, mais on peut également obtenir cette inversion de circulation en inversant la position des conduites 7, 8 et 10 d'une zone à l'autre du séchoir.

Si l'on compare les figures 7et 8 montrant deux zones du séchoir, on voit que à la figure 7 les conduites d'alimentation 7-8 sont disposées au centre des paires d'alignements 2, alors que dans la figure 8, ce sont les conduites d'évacuation 10 qui occupent cette position. Il y a donc inversion des positions des conduites d'amenée d'air et d'évacuation, ce qui a pour effet une inversion du sens de la circulation de l'air de séchage à travers les alignements 2 au fur et à mesure qu'ils progressent dans le séchoir tunnel ; cette progression des alignements 2 se faisant parallèlement aux caissons 4 et donc aussi parallèlement à eux-mêmes.

La présente invention a été décrite en liaison avec le problème du séchage des produits crus en terre avant leur cuisson dans un four, dans l'industrie de la terre cuite ; mais il est bien évident qu'elle n'est pas limitée à cette application particulière et peut être utilisée pour tout séchage de produits quels qu'ils soient.

## Revendications

1. Procédé de séchage par ventilation de produits, tels notamment que les produits crus destinés à être cuits dans un four consistant à déposer les produits (6) à sécher sur des claies (3) de faible largeur pouvant recevoir sur cette largeur, un ou deux produits à sécher ; à empiler ces claies (3) de façon à constituer au moins un alignement (2) de faible largeur et grande longueur ; puis à disposer ce ou ces alignements (2) dans une enceinte de séchage (1) de façon que chaque alignement soit encadré par deux espaces (A, B) dont l'un est en pression et l'autre en dépression de sorte que l'air de séchage traverse iedit alignement (2) avec une vitesse pratiquement constante, ce après quoi il est régulé en température et humidité et recyclé au moins partiellement ; de telle sorte que les produits à sécher (6) reçoivent pratiquement la même quantité d'air, à la même température et au même degré hygrométrique.

2. Procédé selon la revendication 1 selon lequel on inverse périodiquement la circulation de l'air au cours d'un même cycle de séchage.

3. Dispositif pour la mise en oeuvre du procédé selon la revendication 1 ou 2, caractérisé par le fait qu'il est constitué par une enceinte (1) recevant au moins un alignement (2) de claies (3) empilées les unes sur les autres, ces claies (3) ayant une faible largeur ; ladite enceinte (1) comportant des espaces (A ou B) disposés de manière à encadrer chaque alignement (2), dont l'un est en pression et l'autre est en dépression, lesdits espaces étant reliés par des conduites (7, 8, 10) à des moyens de circulation de l'air (11) dans lesquels l'air est régulé en température et humidité, et recyclé au moins partiellement.

4. Dispositif selon la revendication 3, dans lequel des caissons (4) munis d'ouvertures (5) sont disposés dans les espaces (A) sous pression.

5. Dispositif selon la revendication 3, dans lequel des caissons (4) munis d'ouvertures (5) sont disposés dans tous les espaces (A ou B).

6. Dispositif selon la revendication 5, caractérisé par le fait qu'à l'intérieur de l'enceinte (1) sont disposés n alignements (2) et n + 1 caissons (4).

7. Dispositif selon l'une quelconque des revendications 3 à 6, dans lequel les claies (3) ont une largeur de l'ordre de 40 cm, correspondant aux dimensions d'une brique ou d'une tuile mécanique, de façon que chaque alignement (2) constitue une sorte de mur dont l'épaisseur est déterminée par la largeur de la claie (3), sa longueur étant déterminée en fonction de la longueur de l'enceinte (1).

8. Dispositif selon l'une quelconque des revendications 3 à 7, dans lequel les parois latérales des caissons (4) sont munies d'ouvertures latérales (5).

9. Dispositif selon la revendication 8, dans lequel les caissons (4) qui sont compris entre deux alignements (2) sont munis d'ouvertures (5) sur leurs deux parois latérales ; tandis que les deux caissons (4) extérieurs ne sont munis d'ouvertures (5) que du côté tourné vers les alignements.

10. Dispositif selon la revendication 9, comportant : une conduite (7) de distribution d'air, disposée au-dessus des alignements (2) qui, au moyen de plusieurs conduites verticales (8) alimente les caissons (4) ; au moins une conduite de retour (10) qui ramène à ladite canalisation de distribution (7) l'air ayant traversé les alignements (2) ; au moins une conduite de sortie (10a) et une entrée d'arrivée d'air frais (13) ; afin que l'air de séchage soit mis de façon permanente en circulation en étant partiellement ou totalement recyclé.

11. Dispositif selon la revendication 10 comportant deux alignements (2) encadrés par trois caissons (4) ainsi qu'une conduite (7) reliée au caisson central (4) au moyen d'une pluralité de conduites verticales (8), et deux conduites (10) reliées aux caissons (4) extérieurs.

12. Dispositif selon la revendication 10 comportant un nombre n d'alignements (2) encadrés par n + caissons (4) dans lequel 1 la circulation d'air de séchage est assurée par plusieurs canalisations de distribution (8) et plusieurs canalisations de retour (10).

13. Dispositif selon la revendication 12, dans lequel le sens de circulatio. de l'air dans les conduites (7) et (10) peut être inversé.

14. Dispositif selon l'une quelconque des revendications 10 à 13, dans lequel les conduites de circulation de l'air sont munies d'un ventilateur (11), de moyens de chauffage (12) et d'entrées d'air additionnelles (13).

15. Dispositif selon l'une quelconque des revendications 3 à 14 dans l'installation de séchage est du type à chambre.

16. Dispositif selon l'une quelconque des revendications 3 à 14 dans lequel l'installation de séchage est du type tunnel.

17. Dispositif selon la revendication 16, dans lequel les positions respectives des conduites de distribution (7) et des conduites d'évacuation (10) par rapport aux caissons (4) peuvent être inversées ce qui a pour résultat une inversion du sens de la circulation de l'air sur les produits (6) au fur et à mesure qu'ils progressent dans une direction parallèle aux caissons (4).

## Patentansprüche

1. Verfahren zum Trocknen von Produkten, wie insbesondere von Rohprodukten, die in einem Ofen gebrannt werden sollen, durch Ventilation, wobei man die zu trocknenden Produkte (6) auf Rosten (3) von geringer Breite ablegt, die auf dieser Breite ein oder zwei zu trocknende Produkte aufnehmen können, man ferner diese Roste (3) so stapelt, daß sie zumindest eine Reihe (2) von geringer Breite und großer Länge bilden, und man anschließend diese Reihe oder diese Reihen (2) in einem Trocknungsraum (1) so anordnet, daß jede Reihe zwischen zwei Räumen (A, B) liegt, deren einer unter Druck und deren anderer unter Unterdruck steht, so daß die Trocknungsluft die Reihe (2) mit einer praktisch konstanten Geschwindigkeit durchströmt, worauf ihre Temperatur und ihre Feuchtigkeit reguliert werden und sie zumindest teilweise rezykliert wird derart, daß die zu trocknenden Produkte (6) praktisch dieselbe Luftmenge mit derselben Temperatur und mit derselben relativen Luftfeuchtigkeit erhalten.

2. Verfahren nach Anspruch 1, bei dem man die Zirkulation der Luft im Laufe ein und desselben Trocknungszyklusses periodisch umkehrt.

3. Vorrichtung zur Durchführung des Verfahrens nach Anspruch 1 oder 2, dadurch gekennzeichnet, daß sie aus einer Einfassung (1) besteht, die wenigstens eine Reihe (2) von übereinandergestapelten Rosten (3) aufnimmt, wobei diese Roste (3) eine geringe Breite aufweisen und die Einfassung (1) Räume (A oder B) umfaßt, die so angeordnet sind, daß sie jede Reihe (2) umgeben, wobei einer derselben unter Druck und der andere unter Unterdruck steht und diese Räume über Leitungen (7, 8, 10) mit Luftzirkulationsmitteln (11) verbunden sind, in denen die Luft hinsichtlich ihrer Temperatur und Feuchtigkeit geregelt und zumindest teilweise rezykliert wird.

4. Vorrichtung nach Anspruch 3, bei der Kassetten (4), die mit Öffnungen (5) versehen sind, in den unter Druck stehenden Räumen (A) angeordnet sind.

5. Vorrichtung nach Anspruch 3, bei der Kassetten (4), die mit Öffnungen (5) versehen sind, in allen Räumen (A oder B) angeordnet sind.

6. Vorrichtung nach Anspruch 5, dadurch gekennzeichnet, daß im Inneren der Einfassung (1) n Reihen (2) und n + 1 Kassetten (4) vorgesehen sind.

7. Vorrichtung nach einem der Ansprüche 3 bis 6, bei der die Roste (3) eine Breite in der Größe von 40 cm aufweisen, entsprechend den Abmessungen eines Mauerziegels oder eines Falzziegels, so daß jede Reihe (2) eine Art Mauer bildet, deren Dicke durch die Breite des Rostes (3) festgelegt ist, wobei ihre Länge als Funktion der Länge der Einfassung (1) bestimmt ist.

8. Vorrichtung nach einem der Ansprüche 3 bis 7, bei der die Seitenwände der Kassetten (4) mit seitlichen Öffnungen (5) versehen sind.

9. Vorrichtung nach Anspruch 8, bei der die Kassetten (4), die zwischen zwei Reihen (2) eingeschlossen sind, mit Öffnungen (5) an ihren beiden Seitenwänden versehen sind, während die zwei äußeren Kassetten (4) nur auf der den Reihen zugewandten Seite Öffnungen (5) aufweisen.

10. Vorrichtung nach Anspruch 9, mit einer Luft-Verteilerleitung (7), die oberhalb der Reihen (2) angebracht ist und mittels mehrerer vertikaler Leitungen (8) die Kassetten (4) versorgt, ferner mit mindestens einer Rückführleitung (10), die der Verteilerkanalisation (7) die Luft, welche durch die Reihen (2) hindurchgeströmt ist, wieder zuführt, und mit wenigstens einer Auslaßleitung (10a) und einem Frischluftzuführeinlaß (13), damit die Trocknungsluft ständig in Zirkulation versetzt wird, indem sie teilweise oder vollständig rezykliert wird.

11. Vorrichtung nach Anspruch 10, die zwei Reihen (2), welche von drei Kassetten (4) umgeben sind, sowie eine Leitung (7), die mit der mittleren Kassette (4) mittels einer Vielzahl von vertikalen Leitungen (8) verbunden ist, und zwei Leitungen (10) umfaßt, die mit den äußeren Kassetten (4) verbunden sind.

12. Vorrichtung nach Anspruch 10, die eine Anzahl n von Reihen (2) aufweist, die von n + 1 Kassetten (4) umgeben sind, in denen die Zirkulation von Trocknungsluft durch mehrere Verteilerkanalisationen (8) und durch mehrere Rückführkanalisationen (10) sichergestellt wird.

13. Vorrichtung nach Anspruch 12, bei der die Zirkulationsrichtung der Luft in den Leitungen (7) und (10) umgekehrt werden kann.

14. Vorrichtung nach einem der Ansprüche 10 bis 13, bei der die Leitungen zur Zirkulation der Luft mit einem Ventilator (11), Heizmitteln (12) und zusätzlichen Lufteinlässen (13) ausgestattet sind.

15. Vorrichtung nach einem der Ansprüche 3 bis 14, bei der die Trocknungsanlage von der Art mit einer Kammer ist.

16. Vorrichtung nach einem der Ansprüche 3 bis 14, bei der die Trocknungsanlage in der Art mit einem Tunnel ausgebildet ist.

17. Vorrichtung nach Anspruch 16, bei der die jeweiligen Positionen der Verteilerleitungen (7) und der Abzugsleitungen (10) relativ zu den Kassetten (4) umgekehrt werden können, was in dem Maße zu einer Umkehrung der Zirkulationsrichtung der Luft über den Produkten (6) führt, in dem diese sich in einer zu den Kassetten (4) parallelen Richtung fortbewegen.

## Claims

1. A process for ventilation-drying of products, such as in particular raw products intended to be baked in an oven, consisting in laying the products (6) to be dried on grates (3) of low width which can receive one or two products to be dried across this width; stacking these grates (3) so as to form at least one alignment (2) of low width and of great length; then placing this or these alignment(s) (2) in a drying enclosure (1) such that each alignment is framed by two spaces (A, B), one of which is under pressure and the other of which is under partial vacuum, such that the drying air passes through said alignment (2) at a practically constant speed, after which it is regulated in terms of temperature and humidity and recycled at least in part; such that the products (6) to be dried receive practically the same quantity of air, at the same temperature and at the same relative humidity.

2. A process according to Claim 1, in which the air circulation is periodically reversed during one and the same drying cycle.

3. An apparatus for performing the process according to Claim 1 or 2, characterised by the fact that it is formed by an enclosure (1) receiving at least one alignment (2) of grates (3) stacked one upon the other, these grates (3) being of low width; said enclosure (1) comprising spaces (A or B) arranged so as to frame each alignment (2), one of which is under pressure and the other of which is under partial vacuum, said spaces being connected by pipes (7, 8, 10) to air circulation means (11) in which the air is regulated in terms of the temperature and humidity, and is recycled at least in part.

4. An apparatus according to Claim 3, in which box structures (4) provided with openings (5) are arranged in the spaces (A) which are under pressure.

5. An apparatus according to Claim 3, in which box structures (4) provided with openings (5) are arranged in all the spaces (A or B).

6. An apparatus according to Claim 5, characterised by the fact that n alignments (2) and n+1 box structures (4) are arranged on the inside of the enclosure (1).

7. An apparatus according to any one of Claims 3 to 6, in which the grates (3) have a width of the order of 40 cm, corresponding to the dimensions of a brick or a gutter tile, such that each alignment (2) forms a sort of wall, the thickness of which is determined by the width of the grate (3), its length being determined according to the length of the enclosure (1).

8. An apparatus according to any one of Claims 3 to 7, in which the lateral walls of the box structures (4) are provided with lateral openings (5).

9. An apparatus according to Claim 8, in which the box structures (4) which are located between two alignments (2) are provided with openings (5) on their two lateral walls, whilst the two outer box structures (4) are provided with openings (5) only on the side facing towards the alignments.

10. An apparatus according to Claim 9, comprising: an air distribution pipe (7) arranged above the alignments (2) which, by means of certain vertical pipes (8), feeds the box structures (4); at least one return pipe (10) which brings the air which has passed through the alignments (2) back to said distribution piping (7); at least one outlet pipe (10a) and a fresh-air intake (13); so that the drying air is permanently circulated, being partially or completely recycled.

11. An apparatus according to Claim 10, comprising two alignments (2) framed by three box structures (4) and also a pipe (7) connected to the central box structure (4) by means of a plurality of vertical pipes (8), and two pipes (10) connected to the outer box structures (4).

12. An apparatus according to Claim 10, comprising a number n of alignments (2) framed by n+1 box structures (4) in which the circulation of drying air is effected by a plurality of distribution piping systems (8) and a plurality of return piping systems (10).

13. An apparatus according to Claim 12, in which the direction of circulation of the air in the pipes (7) and (10) can be reversed.

14. An apparatus according to any one of Claims 10 to 13, in which the air circulation pipes are provided with a fan (11), heating means (12) and additional air intakes (13).

15. An apparatus according to any one of Claims 3 to 14, in which the drying installation is of the chamber type.

16. An apparatus according to any one of Claims 3 to 14, in which the drying installation is of the tunnel type.

17. An apparatus according to Claim 16, in which the respective positions of the distribution pipes (7) and the evacuation pipes (10) relative to the box structures (4) can be reversed, the result of which is inversion of the direction of air circulation over the products (6) as they advance in a direction parallel to the box structures (4).
